# EUROPÄISCHE PATENTSCHRIFT

(11) **EP 1 994 262 B1**
(45) Veröffentlichungstag und Bekanntmachung des Hinweises auf die Patenterteilung: **23.12.2009**
(21) Anmeldenummer: 07712206.7
(22) Anmeldetag: 12.02.2007
(51) Int. Cl.: F01L 1/352

(54) **VERSTELLVORRICHTUNG FÜR EINE NOCKENWELLE**
ADJUSTMENT DEVICE FOR A CAMSHAFT
DISPOSITIF DE REGLAGE POUR UN ARBRE A CAMES

(30) Priorität: 15.03.2006 DE 102006011806
(43) Veröffentlichungstag der Anmeldung: 26.11.2008
(73) Patentinhaber: ZF Friedrichshafen AG, 88038 Friedrichshafen (DE)
(72) Erfinder: RICHTER, Frank, 88094 Oberteuringen (DE)
(86) Internationale Anmeldenummer: PCT/EP2007/051306
(87) Internationale Veröffentlichungsnummer: WO 2007/104620

(56) Entgegenhaltungen:
- WO-A-2005/061861
- DE-A1- 10 037 942
- JP-A- 2 011 809
- US-A1- 2003 131 812

## Beschreibung

Die vorliegende Erfindung betrifft eine Verstellvorrichtung für eine Nockenwelle, gemäß dem Oberbegriff des Patentanspruchs 1.

Aus dem Stand der Technik ist bekannt, die Verstellbewegung der Nockenwelle über verschfeißfreie und berührungslose Bremssysteme zu erzeugen.

Beispielsweise ist aus der DE 103 55 560 A1 eineverstellvorrichtung für eine Nockenwelle einer Brennkraftmaschine bekannt, weiche ein von einer Kurbelwelle der Brennkraftmaschine angetriebenes Antriebselement, ein die Nockenwelle der Brennkraftmaschine antreibendes Abtriebselement und ein Stellelement aufweist, das von einer Bremse beautschlagt wird, wobei durch Variation des Bremsmomentes am Stellelement eine Relativdrehung zwischen Abtriebselement und Abtriebselement erreichbar ist. Dabei lässt die Bauform der Verstellvorrichtung beliebige Phasenwinkel zwischen Antriebselement und Abtriebselement zu. Die Bremse ist als berührungslos arbeitsende, elektromagnetische Bremse ausgeführt; vorzugsweise wird eine Hysteresebremse verwendet; deren Bremsmoment unabhängig von der Drehzahl ist.

Derartige Systeme sind in nachteiliger Weise aufgrund der benötigten berührungslos arbeitenden Komponente teuer und benötigen eine Fail-Save-Verriegelung, wofür ein weiterer Aktuator benötigt wird.

Der vorliegenden Erfindung liegt daher die Aufhabe zugrunde, eine Vierstellvorrichtüng für eine Nockenwelle anzugeben, welche kostengünstig herstellbar ist.

Diese Aufgabe wird durch die Merkmale des Patentanspruchs 1 gelöst. Heitere erfindungsgemäße Ausgestaltungen und Vorteile gehen aus den Unteransprüchen hervor.

Demnach wird eine Verstellvorrichtung für eine Nockenwelle vorgeschfagen, umfassend ein Bremssystem und ein mit der Nockenwelle abtriebsseitig und der Kurbelwelle antriebsseitig verbundenes Überlagerungsgetriebe, wobei das Überlagerungsgetriebe zum Verstellen der Nockenwelle einen Teil der antriebsseitigen Energie in das Bremssystem abführt, wobei das Bremssystem als reibschlüssiges Bremssystem ausgeführt ist, bei dem die erforderliche Bremskraft über einen im Dauerschlupf befindlichen Reibbelag erzeugt wird. Zudem weist die erfindungsgemäße Verstellvorrichtung eine zusätzliche mechanische Verriegelung auf.

Über das reibschlüssige Bremssystem gemäß der Erfindung kann eine Phasenverstellung zwischen antriebsseitigem Kettenrad oder Riemenscheibe und der abtriebsseitigen Nockenwelle vorgenommen werden oder eine einmal eingestellte Phaselage auf Position gehalten werden,

Im Rahmen einer besonders vorteilhaften Ausführungsform der Erfindung ist das reibschlüssige Bremssystem als elektromagnetisch betätigtes Reibsystem ausgebildet. Des weiteren kann das Öbertagerungsgetriebe als Planetengetriebe oder als Getriebe mit zwei Sonnenstirnrädern und einem zweistufigen Planeten ausgeführt sein, wobei auch jede Form eines Überlagerungsgetriebes zum Einsatz beim erfindungsgemäßen System geeignet ist.

Durch die erfindungsgemäße Konzeption werden die Kosten reduziert, da teure Elemente der berührungslosen Systeme nicht benötigt werden und die im System erforderliche Fail-Save-Verriegelung im Rahmen der Schältbewegung im Reibbelag mit getätigt werden kann. Hiedurch kann in vorteilhafter Weise ein kompletter Aktuator eingespart werden.

Die Erfindung wird im Folgenden anhand der beigefügten Figur, welche eine schematische Schnittansicht einer bevorzugten Ausführungsform darstellt, beispielhaft näher erläutert.

Die reibschlüssige Bremssystem mit zusätzliche mechanischer Verriegelung der Verstellvorrichtung gemäß der Erfindung umfasst eine elektrisch betätigbare Schaltspule 1, die eine Reibfläche 8 aufweist, einen magnetischen Reibbelag 2 mit einem Verriegelungselement 6 und eine Feder 3,wobei das Verriegelungselement 6 mit einem antriebsseitigen Element 5 des Überlagerungsgetriebes 7 zusammenwirkt. Hierbei ist der Reibbelag 2 axial beweglich aber drehfest an einem Stirnrad 4 des Uberlagerungsgetriebes, 7 befestigt.

Bei der gezeigten Ausführungsform ist das Öbertagerungsgstriebe 7 als Getriebe mit zwei Sonnenstirnrädern 4,9 und einem zweistufigen Planeten 10 ausgeführt. Hierbei ist die Nockenwelle mit dem zweiten Stirnrad 9 des Überlagerungsgefriebes 7 drehfest verbunden; der Antrieb ist mit dem Planetenträger verbunden.

Bei einer Ausführung des Überlagerungsgetriebes 7 als Planetengetriebe ist es vorteilhaft, den Reibbelag 2 auf der Sonnenverzahhung anzuordnen; in diesem Fall ist die Nockenwelle mit dem Hohlrad verbunden.

Bei nicht bestromter Schaltspule 1 liegt keine elektromagnetische Kraft am Reibbelag 2 an, so dass durch die Kraft der Feder 3 auf den Reibbelag 2 das Stirnrad 4 über den Reibbelag 2 und das Verriegelungselement 6 mit dem antriebsseitigen Element 5 des Überlagerungsgetriebes 7 formschlüssig verbunden ist.

Bei Bestromung der Schaltspule 1 wirkt die magnetische Kraft auf den Reibbelag 2, so dass sich der Reibbelag 2 an seiner Reibfläche an die Reibfläche 8 der Schaftspule 1 anlegt. Gleichzeitig, rückt das Verriegelungselement 6 aus dem antriebsseitigen Element 5 des Uberlagerungsgetriebes 7 aus. Das über die Schaltspule 1 aufgebaute Bremsmoment kann nun über das Stirnrad 4 in das Überlagerungsgetriebe 7 einfließen.

Durch die elektrisch Regelung der Schaltspule kann die erforderlich Phasenlage über einen Planetensatz oder ein anderes Übertagerungsgetriebe eingestellt und gehalten werden. Um den Reibbelag unter hoher Schlupfleistung betreiben zu können, kann vorgesehen sein, dass der Reibbelag 2 öldurchflutet wird; dies kann entweder von außen (Ölnebel, etc.) oder aus der Mitte der Nockenwelle erfolgen.

Der Reibbelag 2 kann als Papierbelag mit spezieller Prägung, umfassend z.B. radiale Rillen mit Waffelmuster, oder als Carbonbelag ausgeführt sein. Bei der Ausführung als Carbonbelag kann dieser eine Belagstärke von ca. 0,05 mm aufweisen. Ein Carbonbelag weist den Vorteil aut, dass der Verschleiß sehr gering ist.

Im Rahmen einer vorteilhaften Weiterbildung der Ereindung wird vorgeschlagen, das Bremsmoment über eine hydrodynamische Gleitlagerfläche zu erzeugen, bei der sich das Bremsmoment durch Scheerkrafte im Ölfilm des Reibbelags 2 einstellt. Hierbei bleibt die Reibfläche verschleißfrei; gemäß der Erfindung kann das Bremsmoment auch über eine Mischreibung erzeugt werden

### Bezugszeichen

- 1: Schaltspule
- 2: Reibbelag,
- 3: Feder
- 4: Stirnrad
- 5: antriebsseifiges Element des Überlagerungsgetriebes 7
- 6: Verriegelungselement
- 7: Überlagerungsgetriebe
- 8: Reibfläche der Schaltspule 1
- 9: Stirnrad
- 10: Planet

## Patentansprüche

1. Verstellvorrichtung für eine Nockenwelle, umfassend ein Bremssystem und ein mit der Nockenwelle abtriebsseitig und der Kurbelwelle antriebsseitig verbundenes Überlagerungsgetriebe, wobei das Überlagerungsgetriebe zum Verstellen der Nockenwelle einen Teil der antriebsseitigen Energie in das Bremssystem abführt, wobei das Bremssystem als reibschlüssiges Bremssystem ausgeführt ist, bei dem die erforderliche Bremskraft über einen im Dauerschlupf befindlichen Reibbelag (2) erzeugt wird und das Bremssystem als elektromagnetisch betätigtes Reibsystem ausgebildet ist, **dadurch gekennzeichnet, dass** das Bremssystem eine elektrisch betätigbare Schaltspule (1), die eine Reibfläche (8) aufweist, einen Reibbelag (2) mit einem mit einem antriebsseitigen Element (5) des Überlagerungsgetriebes (7) zusammenwirkenden Verriegelungselement (6) und eine Feder (3) umfasst, wobei der Reibbelag (2) axial beweglich aber drehfest an einem Stirnrad (4) des Übertagerungsgetriebes (7) befestigt ist, wobei bei nicht bestromter Schaltspule (1) das Stirnrad (4) durch die Kraft der Feder (3) über den Reibbelag (2) und das Verriegelungselement (6) mit dem antriebsseitigen Element (5) des Überlagerungsgetriebes (7) formschlüssig verbunden ist, und wobei bei Bestromung der Schaltspule (1) durch die Wirkung der magnetischen Kraft auf den Reibbelag (2), dieser an seiner Reibfläche an die Reibfläche (8) der Schaltspule (1) zum Anliegen bringbar ist, so dass das über die Schaltspule (1) aufgebaute Bremsmoment über das Stirnrad (4) in das Überlagerungsgetriebe (7) einfließt.

2. Verstellvorrichtung für eine Nockenwelle nach Anspruch 1, **dadurch gekennzeichnet, dass** der Reibbelag (2) des Bremssystems öldurchflutet wird, wobei dies entweder von außen oder aus der Mitte der Nockenwelle erfolgt.

3. Verstellvorrichtung für eine Nockenwelle nach Anspruch 2, **dadurch gekennzeichnet, dass** der Reibbelag (2) als Papierbelag mit spezieller Prägung oder als Carbonbelag ausgeführt ist.

4. Verstellvorrichtung für eine Nockenwelle nach einem der vorangehenden Ansprüche, **dadurch gekennzeichnet, dass** das Bremsmoment über eine hydrodynamische Gleitlagerfläche erzeugbar ist, wobei es sich durch Scheerkräfte im Ölfilm des Reibbelags (2) einstellt.

5. Verstellvorrichtung für eine Nockenwelle nach einem der vorangehenden Ansprüche, **dadurch gekennzeichnet, dass** das Überlagerungsgetriebe als Planetengetriebe oder als Getriebe mit zwei Sonnenstirnrädern und einem zweistufigen Planeten ausgeführt ist.

## Claims

1. Adjusting device for a camshaft, comprising a brake system and a transfer gear connected to the camshaft on the output side and to the crankshaft on the drive side, the transfer gear discharging part of the drive-side energy to the brake system for the adjustment of the camshaft, the brake system being designed as a frictional brake system in which the required brake force is generated via a continuous-slip friction lining (2), and the brake system being formed as an electromagnetically actuated friction system, **characterized in that** the brake system comprises an electrically actuable switch coil (1), having a friction surface (8), a friction lining (2) with an interlock element (6) cooperating with a drive-side element (5) of the transfer gear (7), and a spring (3), the friction lining (2) being fastened axially movably, but fixedly in terms of rotation, to a spur wheel (4) of the transfer gear (7), with the switch coil (1) dead the spur wheel (4) being positively connected to the drive-side element (5) of the transfer gear (7) by means of the force of the spring (3) via the friction lining (2) and the interlock element (6), and, with the switch coil (1) live, the friction lining (2) being capable of being brought to bear, due to the action of the magnetic force upon it, at its friction surface against the friction surface (8) of the switch coil (1), so that the brake torque built up via the switch coil (1) flows into the transfer gear (7) via the spur wheel (4).

2. Adjusting device for a camshaft according to Claim 1, **characterized in that** the friction lining (2) of the brake system is oil-flooded, this taking place either from outside or from the middle of the camshaft.

3. Adjusting device for a camshaft according to Claim 2, **characterized in that** the friction lining (2) is designed as a paper lining with special embossing or as a carbon lining.

4. Adjusting device for a camshaft according to one of the preceding claims, **characterized in that** the brake torque can be generated via a hydrodynamic plain bearing surface, the said brake torque being established by means of shear forces in the oil film of the friction lining (2).

5. Adjusting device for a camshaft according to one of the preceding claims, **characterized in that** the transfer gear is designed as an epicyclic gear or as a gear with two sun spur wheels and with one two-stage planet.

## Revendications

1. Dispositif de réglage pour un arbre à cames, comprenant un système de freinage et une transmission superposée connectée du côté de la sortie à l'arbre à cames et du côté de l'entraînement au vilebrequin, la transmission superposée, pour le réglage de l'arbre à cames, évacuant une partie de l'énergie du côté de l'entraînement dans le système de freinage, le système de freinage étant réalisé sous forme de système de freinage par engagement par friction, dans lequel la force de freinage nécessaire est produite par le biais d'une garniture de friction (2) se trouvant en glissement prolongé et le système de freinage est réalisé sous forme de système de friction à commande électromagnétique, **caractérisé en ce que** le système de freinage présente une bobine de commutation (1) à commande électrique, qui présente une surface de friction (8), une garniture de friction (2) avec un élément de verrouillage (6) coopérant avec un élément (5) du côté de l'entraînement de la transmission superposée (7) et un ressort (3), la garniture de friction (2) étant fixée de manière axialement mobile mais solidaire en rotation à un pignon droit (4) de la transmission superposée (7), le pignon droit (4), lorsque la bobine de commutation (1) n'est pas alimentée en courant, étant connecté par engagement par correspondance géométrique par la force du ressort (3) par le biais de la garniture de friction (2) et de l'élément de verrouillage (6) à l'élément (5) du côté de l'entraînement de la transmission superposée (7), et lorsque la bobine de commutation (1) est alimentée en courant, sous l'effet de la force magnétique appliquée à la garniture de friction (2), celle-ci pouvant être amenée en appui par sa surface de friction contre la surface de friction (8) de la bobine de commutation (1), de sorte que le couple de freinage produit par la bobine de commutation (1) soit transféré par le biais du pignon droit (4) dans la transmission superposée (7).

2. Dispositif de réglage pour un arbre à cames selon la revendication 1, **caractérisé en ce que** la garniture de friction (2) du système de freinage est parcourue d'un flux d'huile qui provient soit de l'extérieur soit du centre de l'arbre à cames.

3. Dispositif de réglage pour un arbre à cames selon la revendication 2, **caractérisé en ce que** la garniture de friction (2) est réalisée sous forme de garniture en papier avec un gaufrage spécial ou sous forme de garniture de carbone.

4. Dispositif de réglage pour un arbre à cames selon l'une quelconque des revendications précédentes, **caractérisé en ce que** le couple de freinage peut être produit par le biais d'une surface de palier lisse hydrodynamique, et s'établit en l'occurrence par des forces de cisaillement dans le film d'huile de la garniture de friction (2).

5. Dispositif de réglage pour un arbre à cames selon l'une quelconque des revendications précédentes, **caractérisé en ce que** la transmission superposée est réalisée sous forme de transmission planétaire ou sous forme de transmission avec deux pignons solaires et un satellite à deux étages.
